# EUROPÄISCHE PATENTANMELDUNG

(11) **EP 2 063 033 A2**
(43) Veröffentlichungstag der Anmeldung: **27.05.2009**
(21) Anmeldenummer: 08020139.5
(22) Anmeldetag: 19.11.2008
(51) Int. Cl.: E04B 1/00

(54) **Anschlusselement, Einsatzteil sowie Kartusche**

(30) Priorität: 22.11.2007 DE 102007056508
(71) Anmelder: BS Ingenieure AG, 8867 Niederurnen (CH)
(72) Erfinder:
(74) Vertreter: Schwarzhaupt, Marcus

(57) **Zusammenfassung**

Die Erfindung betrifft ein Anschlusselement für Betonbauteile mit einem Isolierkörper und einem Drucklager (12), welches wenigstens ein Gleitlager (28) aufweist. Zwischen Betonbauteil (4, 6, 104, 106) und Gleitlager (28, 128) ist wenigstens ein Einsatzteil (30) vorgesehen. Das Einsatzteil (30) hat orthotrope Materialeigenschaften oder eine, bezogen auf die Druckkraftrichtung, höhere Querdehnfestigkeit als der verwendete Beton. Die Erfindung betrifft weiterhin ein derartiges Einsatzteil (30). Weiterhin betrifft die Erfindung eine Kartusche (20) für ein Drucklager (12) eines Kragplatten-Anschlusselements, das aus Kunststoff mit guten Gleiteigenschaften, insbesondere POM, PP, PA oder PE besteht.

## Beschreibung

Die vorliegende Erfindung betrifft ein Anschlusselement, das insbesondere zum Anschluss eines Balkons an eine Geschossdecke (Kragplattenanschlusselement) dient, aber auch für sonstige, thermisch voneinander zu trennende Betonteile, Stahlbetonteile etc., bei denen über die Dämmfuge Querkräfte und Momente übertragen werden, einsetzbar ist. Das Kragplatten-Anschlusselement hat einen Isolierkörper und ein Drucklager, welches wenigstens ein Gleitlager aufweist. Die Erfindung betrifft weiterhin ein Einsatzteil und eine Kartusche für ein derartiges Anschlusselement.

### Stand der Technik

Anschlusselemente der vorgenannten Art sind seit vielen Jahren bekannt. Ein bekanntes Kragplattenanschlusselement ist in der DE 30 05 571 offenbart. Das dortige Kragplattenanschlusselement weist einen länglichen, quaderförmigen Isolierkörper aus thermisch isolierenden Material auf, das mit länglichen, metallenen Bewehrungselementen ausgestattet ist, die sich im Wesentlichen quer zum Isolierungskörper erstrecken und die seitlich vorstehen. Das Bauelement weist Druckelemente auf, die integriert im Isolierkörper untergebracht sind und dem Querschnitt des Isolierkörpers entsprechende Abmessungen besitzen. Die Druckelemente sind Stahlkonstruktionsbauteile, die in den Isolierkörper eingebracht sind.

Nachteilig dabei ist, dass die Integration der Druckelemente in die Wärmedämmplatten Probleme bereitet. Der Isolierkörper besteht üblicherweise aus Leichtmaterialien, zum Beispiel Polystyrolschaum, welcher durch seine geringe Festigkeit kaum die Integration von großen und schweren Druckelementen zulässt.

Weiterhin ist aus der DE 31 16 381 ein Wärmedämmelement für Gebäude mit vorkragenden Wandteilen bekannt, welches aus einem länglichen Isolierkörper aus thermisch isolierenden Material besteht, der quer verlaufende und seitlich vorstehende Bewehrungselemente und wenigstens ein integriertes Druckelement besitzt. Der Isolierkörper weist Ausnehmungen auf, die beim Einbau mit Beton gefüllt werden und die zwei fluchtende Druckelemente bilden, die durch ein Gleitlager voneinander getrennt sind.

Ein ähnliches Kragplattenanschlusselement ist auch aus der EP 1 229 176 A1 bekannt. Das dortige Kragplattenanschlusselement sieht die Verwendung von zwei becherförmigen Hülsen in dafür ausgeformte Durchgangsausnehmungen in den Isolierkörper vor, deren geschlossene Grundflächen aufeinanderliegen, wobei zwischen den beiden Grundflächen mindestens eine Gleitschicht eines Gleitlagers ausgebildet ist.

Problematisch bei den vorgenannten Kragplattenanschlusselementen ist weiterhin, dass der Beton, welcher zur Ausbildung des Drucklagers in dafür vorgesehene Ausnehmungen entweder des Isolierkörpers oder gemäß dem letztgenannten Stand der Technik dafür vorgesehenen Hülsen eingefüllt wird, zu ungleichmäßigem Austrocknen und zur Rissbildung und/oder zur Blasenbildung neigt. Dies reduziert die Belastbarkeit und die Haltbarkeit des Drucklagers, sodass dieses größer dimensioniert werden muss. Aus Isolationsgründen besteht jedoch immer das Bestreben, das Drucklager möglichst klein auszubilden, da dieses schlechtere Isolationseigenschaften als der Isolationskörper selbst aufweist. Insbesondere die Verwendung von Metallhülsen hat sich als problematisch herausgestellt, da Metallhülsen Wärme besonders gut leiten und dadurch die lsolationseigenschaften verschlechtern.

### Aufgabe

Aufgabe der Erfindung ist somit, ein Anschlusselement, ein Einsatzteil und eine Kartusche der vorgenannten Art anzugeben, welche die Nachteile aus dem Stand der Technik überwinden und ein kompakt dimensionierbares Drucklager, das dennoch sehr gute Festigkeiten aufweist und sehr langlebig ist, herzustellen.

### Darstellung der Erfindung

Die Aufgabe der Erfindung wird gelöst durch ein Anschlusselement gemäß den Ansprüchen 1 und 4, ein Einsatzteil gemäß den Ansprüchen 21 und 22 sowie durch eine Kartusche für ein Drucklager gemäß dem Anspruch 27.

Die Erfindung basiert auf der überraschenden Erkenntnis, dass sich die Eigenschaften von Beton durch die Verwendung von bestimmten Materialien, die mit dem Beton eine bevorzugt stoffschlüssige Verbindung eingehen, beeinflussen lassen. Orthotrope Materialien, also solche Materialien, die in unterschiedlichen Richtungen unterschiedliche Elastizitätseigenschaften aufweisen, führen, wenn sie mit Beton vergossen sind, zu einer Ertüchtigung des Betons und zur Erhöhung der Druckbelastbarkeit, da der Beton gleichsam an den orthotropen Materialien fixiert wird und nicht mehr unter bereits geringer Druckbelastung rissig wird und bricht.

Derartige Materialien führen bei Verbindung mit dem Beton dazu, dass einerseits die Querdehnung des Betons behindert wird und gleichzeitig Spannungsspitzen durch ungleichmäßige Lastenverteilung reduziert werden.

Auch solche Materialien, die bezogen auf die Druckkraftrichtung eine höhere Querdehnfestigkeit als der verwendete Beton aufweisen, führen, wenn sie mit dem Beton eine stoffschlüssige Verbindung eingehen, dazu, dass der Beton hinsichtlich seiner Querdehnung gehemmt ist und dadurch erst viel später Kräfte und Querdehnungen erreicht werden, bei denen der Beton reist.

Ein erfindungsgemäßes Anschlusselement, welches insbesondere zum Anschluss einer Kragplatte an eine Geschossdecke vorgesehen ist, weist einen Isolierkörper und ein Drucklager, welches wenigstens ein Gleitlager aufweist, auf. Erfindungsgemäß ist vorgesehen, dass zwischen Druckelement und Gleitlager ein Einsatzteil mit orthotropen Materialeigenschaften vorgesehen ist. Dies ermöglicht, das stark belastete Druckelement lokal zu ertüchtigen, da das Einsatzteil, welches orthotrope Eigenschaften aufweist, zu einer lokalen Ertüchtigung des Druckelements führt.

Eine vorteilhafte Weiterbildung des Anschlusselements sieht vor, dass das Einsatzteil bezogen auf die Druckkraftrichtung eine höhere Querdehnfestigkeit als der verwendete Beton aufweist. Mit Querdehnfestigkeit ist das Verhalten des Materials unter Druckkraft senkrecht zur Druckkraftrichtung zu verstehen, das die Ausdehnung in Querrichtung in Abhängigkeit von der einwirkenden Druckkraft angibt. Wenn das Einsatzteil hier eine höhere Querdehnfestigkeit aufweist als der verwendete Beton und Beton und Einsatzteil miteinander eine stoffschlüssige Verbindung eingehen, so wird in einem an das Einsatzteil angrenzenden Bereich des Betons durch die höhere Querdehnfestigkeit des Einsatzteils dieser an einem stärkeren Ausdehnen gehindert, der Beton wird gleichsam umschnürt. Dadurch wird die Belastbarkeit und Dauerhaltbarkeit des Drucklagers entschieden erhöht.

Weiterhin besonders vorteilhaft ist es, wenn das Einsatzteil in Druckkraftrichtung eine höhere Elastizität als der verwendete Beton aufweist, also wenn bei Einwirkung einer gegebenen Kraft das Einsatzteil stärker nachgibt als der Beton. Damit lassen sich Druckspitzen besonders gut abbauen und die Belastung des Drucklagers wird gleichmäßiger, was die Haltbarkeit des Anschlusselements weiter erhöht. Besonders vorteilhaft ist somit eine Materialwahl für das Einsatzteil dergestalt, dass gleichzeitig eine höhere Querdehnfestigkeit als auch eine höhere Elastizität in Druckkraftrichtung erreicht wird.

Besonders vorteilhaft ist es, wenn das Einsatzteil in Druckkraftrichtung eine höhere Elastizität als der verwendete Beton aufweist, da dadurch Spannungsspitzen abgebaut werden können.

Dabei kann mit besonderem Vorteil vorgesehen werden, dass das Einsatzteil orthotrope Materialeigenschaften aufweist.

Die folgenden Weiterbildungen der Erfindung beziehen sich auf die beiden voran beschriebenen nebeneinanderstehenden Alternativen des Anschlusselements.

Ein weiterer Vorteil ergibt sich für die beiden vorgenannten Anschlusselemente, wenn das Einsatzteil als Druckelement ausgebildet ist. Das Einsatzteil ist, verglichen mit dem Volumen der miteinander zu verbindenden Betonbauteile, relativ klein, sodass ohne erhebliche Mehrkosten auf besonders hochwertige Einsatzteile zurückgegriffen werden kann. Beim Gießen der Betonbauteile, also beispielsweise der Kragplatte oder der Geschossdecke, geht dann das Einsatzteil eine stoffschlüssige Verbindung mit dem frisch gegossenen Beton ein, wird also an die Platten angegossen.

Nach einer alternativen Ausgestaltung wird das Druckelement beim Herstellen der Betonbauteile durch Gießen der Betonbauteile selbst aus dem gleichen Material in einem einzigen Arbeitsschritt hergestellt.

Bevorzugt ist dabei vorgesehen, dass das Druckelement aus Beton oder aus Leichtbeton gegossen ist. Die Druckelemente lassen sich dann beim Gießen von Geschossdecke und Kragplatte, beispielsweise Balkon, mit einformen. Dies stellt eine optimale Verbindung von Geschossdecke und Druckelement bzw. Kragplatte und Druckelement sicher und hat den weiteren Vorteil, dass das Drucklager und das Einsatzteil eine stoffschlüssige Verbindung eingehen, was die ertüchtigenden Eigenschaften des Einsatzteils weiter erhöht.

Nach einer alternativen Ausgestaltung kann das Druckelement auch vorgeformt sein und aus Holz oder einem Verbundwerkstoff bestehen. Auch vorgeformte Beton- oder Leichtbeton-Druckelemente sind denkbar. Separat einsetzbare Druckelemente weisen den Vorteil auf, dass sie hinsichtlich ihrer Eigenschaften optimal auf den Einsatzzweck angepasst werden können. Holz und Verbundwerkstoffe haben gegenüber Beton den weiteren Vorteil einer schlechteren Wärmeleitfähigkeit, sodass die Wärmeabgabe von der Geschossdecke an die Kragplatte weiter reduziert werden kann.

Das Einsatzteil ist gemäß einer weiteren vorteilhaften Ausgestaltung im Wesentlichen aus einem Faserverbundwerkstoff mit gerichteten Fasern hergestellt. Die Ausrichtung der Fasern ist an die spezifischen Anforderungen des Drucklagers angepasst. Dazu sind bevorzugt die Fasern des Einsatzteils im Wesentlichen parallel zur Oberfläche des Gleitlagers ausgerichtet. Dadurch lässt sich zum Beispiel beim Einsatz von Betondrucklagern eine Umschnürung des Betons erreichen, welche verhindert, dass der Beton bei Druckbelastung seitlich nachgibt, wodurch Einrisse entstehen können.

Eine besonders vorteilhafte Ausgestaltung des Einsatzteils sieht vor, dieses aus Faserbeton herzustellen. Faserbeton ist einerseits günstig, hat bessere Wärmedämmeigenschaften als normaler Beton und ist in der Lage, Druckspitzen im Bereich des Druckelements abzubauen. Darüber hinaus hat Faserbeton eine Oberflächenbeschaffenheit, die eine gute stoffschlüssige Verbindung zwischen dem Druckelement und dem Einsatzteil beim Gießen von Geschossdecke und Kragplatte sicherstellt.

Nach einer weiteren vorteilhaften Ausgestaltung sind das oder die Drucklager in wenigstens einer Ausnehmung des Isolierkörpers ausgebildet. Die Ausnehmungen lassen sich an geeigneten, zuvor berechneten Stellen in den Isolierkörper einbringen, wodurch Anzahl und Dimensionierung der Drucklager optimiert wird.

Eine weitere, besonders vorteilhafte Ausgestaltung sieht vor, dass wenigstens eine Kartusche verwendet wird, die im Gebrauchszustand in der oder den Ausnehmungen.eingesetzt ist. Pro Ausnehmung können auch mehr als eine Kartusche, beispielsweise zwei aneinanderliegende Kartuschen kragplatten- und geschossdeckenseitig vorgesehen sein. Eine derartige Kartusche führt einerseits dazu, dass zum Beispiel bei der Verwendung von Beton zur Ausbildung des Druckstücks dieser blasenfrei und gleichmäßig durchtrocknet, wodurch die Stabilität und die Haltbarkeit des Drucklagers erhöht wird. Ein weiterer Vorteil ist, dass verhindert wird, dass Beton in den Isolierkörper eindringt, wodurch dieser seine lsoliereigenschaften teilweise verliert.

Vorteilhafterweise ist die Kartusche wannenartig ausgebildet und der Wannenboden bildet eine Gleitfläche des Gleitlagers. Damit kann die Kartusche einerseits das Drucklager mantelseitig vollständig umgeben und andererseits gleichzeitig als Gleitlager dienen. Wannenartig bedeutet im erfindungsgemäßen Sinne, dass die Kartusche räumliche Gestalt hat und an einer Seite offen gestaltet ist, sodass das Drucklager in die im Übrigen geschlossene Kartusche hineinragen kann.

Besonders vorteilhaft ist weiterhin, wenn das Einsatzteil in der Kartusche angeordnet ist. Dabei kann in jeder der Kartuschen ein Einsatzteil angeordnet sein oder nur in einigen der Kartuschen. Die Anordnung des Einsatzteils in der Kartusche vereinfacht die Verwendung des Anschlusselements in besonderer Weise, das Einsatzteil zum Beispiel lose in der Kartusche befestigbar ist, sodass zum Herstellen der Kragplatte lediglich das Anschlusselement in die richtige Lage gebracht werden muss und dann, wie üblich z. B. Geschossdecke und Kragplatte gegossen werden können.

Als besonders geeignete Geometrien für die Kartusche haben sich kegelstumpfartige, insbesondere kreiskegelstumpfartige oder pyramidenstumpfartige Geometrien erwiesen. Besonders vorteilhaft dabei ist, wenn die Geometrie nicht rotationssymmetrisch ist. Insbesondere kann der untere Bereich der Kartusche in einer Montageausrichtung im Wesentlichen horizontal ausgerichtet sein, was es erlaubt, das Druckelement möglichst weit unten in einem Querschnitt anzuordnen, wodurch eine optimierte Momententragfähigkeit des Druckelementes erreicht werden kann.

Als besondere geeignete Materialien zur Herstellung der Kartusche haben sich Kunststoffe, insbesondere POM, PP, PA oder PE erwiesen oder sonstige Kunststoffe, welche gute Gleiteigenschaften aufweisen. Damit lassen sich einerseits eine sehr gute Funktion des Gleitlagers sicherstellen und andererseits gute Trocknungseigenschaften des Betons, sodass dieser nicht zu Rissbildungen neigt.

Alternativ zu einer Kartusche kann vorgesehen sein, dass in die Ausnehmung des Isolierkörpers direkt eine Beschichtung eingebracht ist, insbesondere eingesprüht. Dies reduziert die Herstellungskosten des Anschlusselements und gewährleistet im Wesentlichen die gleiche Funktion, die eine Kartusche aufweist.

Ein unabhängiger Gedanke der Erfindung sieht ein Einsatzteil für ein Drucklager eines Anschlusselements vor, das im Wesentlichen aus einem Material mit orthotropen Eigenschaften besteht. Ein derartiges Einsatzteil weist die bereits zuvor aufgeführten Vorteile auf, nämlich Ertüchtigung des Betons durch Umschnürung und durch Abbau von Druckspitzen und Verbesserung der lsolationseigenschaften des Drucklagers.

Eine alternative Ausgestaltung gemäß dem zweiten unabhängigen Gedanken der Erfindung sieht ein Einsatzteil für ein Drucklager eines Anschlusselementes vor, das im Wesentlichen aus einem Material mit einer, bezogen auf die Druckkraftrichtung des Drucklagers, höheren Querdehnfestigkeit als das verwendete Material des Anschlusselementes besteht.

Als besonders geeignetes Material für das Einsatzteil hat sich Fasermaterial mit gerichteten Fasern erwiesen. Die Fasern sind dabei senkrecht zu einer Auflagefläche des Drucklagers ausgerichtet.

Als geeignete Materialien haben sich im Wesentlichen Faserbeton, Holz, Leichtbeton und/oder Faserverbundmaterial erwiesen, die allesamt orthotrope Eigenschaften aufweisen und gute Wärmeisolationseigenschaften.

Nach einer weiteren vorteilhaften Ausgestaltung ist vorgesehen, dass an dem Einsatzteil eine Schicht oder ein Abschnitt aus einem Gleitmaterial vorgesehen ist. Dann kann das Einsatzteil gleichzeitig als Gleitlager eingesetzt werden. Separate Gleitlager müssen dann für das Druckelement nicht mehr vorgesehen werden.

Als besonders geeignete Materialien für das Gleitmaterial haben sich POM, PP und/oder PE herausgestellt, die allesamt gute Gleiteigenschaften aufweisen.

Ein letzter unabhängiger Gedanke der Erfindung betrifft eine Kartusche für ein Drucklager eines Anschlusselements, welche aus einem Kunststoff, insbesondere POM, PP, PA oder PE mit guten Gleiteigenschaften besteht.
Vorteilhafterweise ist die Kartusche wannenartig ausgebildet und der Wannenboden bildet eine Gleitfläche des Gleitlagers. Damit kann die Kartusche einerseits das Drucklager mantelseitig vollständig umgeben und andererseits gleichzeitig als Gleitlager dienen. Wannenartig bedeutet im erfindungsgemäßen Sinne, dass die Kartusche räumliche Gestalt hat und an einer Seite offen gestaltet ist, sodass das Drucklager in die im Übrigen geschlossene Kartusche hineinragen kann.

Besonders vorteilhaft ist weiterhin, wenn das Einsatzteil in der Kartusche angeordnet ist. Dabei kann in jeder der Kartuschen ein Einsatzteil angeordnet sein oder nur in einigen der Kartuschen. Die Anordnung des Einsatzteils in der Kartusche vereinfacht die Verwendung des Anschlusselements in besonderer Weise, das Einsatzteil zum Beispiel lose in der Kartusche befestigbar ist, sodass zum Herstellen der Kragplatte lediglich das Anschlusselement in die richtige Lage gebracht werden muss und dann, wie üblich z. B. Geschossdecke und Kragplatte gegossen werden können.

Als besonders geeignete Geometrien für die Kartusche haben sich kegelstumpfartige, insbesondere kreiskegelstumpfartige oder pyramidenstumpfartige Geometrien erwiesen. Besonders vorteilhaft dabei ist, wenn die Geometrie nicht rotationssymmetrisch ist. Insbesondere kann der untere Bereich der Kartusche in einer Montageausrichtung im Wesentlichen horizontal ausgerichtet sein, was es erlaubt, das Druckelement möglichst weit unten in einem Querschnitt anzuordnen, wodurch eine optimale Druckeinleitung erreicht werden kann.

Als besondere geeignete Materialien zur Herstellung der Kartusche haben sich Kunststoffe, insbesondere POM, PP, PA oder PE erwiesen oder sonstige Kunststoffe, welche gute Gleiteigenschaften aufweisen. Damit lassen sich einerseits eine sehr gute Funktion des Gleitlagers sicherstellen und andererseits gute Trocknungseigenschaften des Betons, sodass dieser nicht zu Rissbildungen neigt.

Bevorzugt wird die Kartusche durch Sprühen, Spritzen oder Tauchen hergestellt. Auf diese Weise lassen sich die notwendigen wannenartigen Strukturen besonders kostengünstig herstellen.

### Ausführungsbeispiel(e)

Weitere Ziele, Vorteile, Merkmale und Anwendungsmöglichkeiten der vorliegenden Erfindung ergeben sich aus der nachfolgenden Beschreibung eines Ausführungsbeispieles anhand der Zeichnung. Dabei bilden alle beschriebenen und/oder bildlich dargestellten Merkmale für sich oder in beliebiger sinnvoller Kombination den Gegenstand der vorliegenden Erfindung, auch unabhängig von ihrer Zusammenfassung in den Ansprüchen oder deren Rückbeziehung.

Es zeigen:
- Figur 1 a: einen Querschnitt durch eine erste Ausführungsform eines erfindungsgemäßen Anschlusselements;
- Figur 1b: eine Vergrößerung eines Ausschnitts aus Figur 1 a;
- Figur 2a: eine Draufsicht auf ein erfindungsgemäßes Anschlusselement;
- Figur 2b: eine Frontalansicht auf ein erfindungsgemäßes Anschlusselement;
- Figur 2c: eine schematische perspektivische Ansicht auf das erfindungsgemäße Anschlusselement;
- Figur 3a: zwei erfindungsgemäße Kartuschen in einer Querschnittsdarstellung;
- Figur 3b: eine Frontalansicht auf eine erfindungsgemäße Kartusche;
- Figur 3c: eine perspektivische Ansicht zweier erfindungsgemäßer Kartuschen.
- Figur 4a: einen schematischen Querschnitt durch ein erfindungsgemäßes Kragplattenelement gemäß einer zweiten Ausführungsform;
- Figur 4b: eine Vergrößerung eines Ausschnitts aus Figur 2a;
- Figur 5: ein erfindungsgemäßes Einsatzteil;

Figur 1a zeigt einen Querschnitt durch ein erfindungsgemäßes Anschlusselement 2, welches zur Anbindung eines Balkons 4 (Kragplatte) an eine Geschossdecke 6 dient.

Das Anschlusselement 2 weist zunächst einen Isolierkörper 8 auf, welcher sich quaderförmig und langgestreckt senkrecht zur dargestellten Schnittebene zwischen Balkon 4 und Geschossdecke 6 erstreckt. Das Anschlusselement 2 weist im oberen Bereich einen Zugstab 10 auf, der durch die Schwerkraft auftretende Zugkräfte der Balkonplatte 4 aufnimmt und in die Geschossdecke 6 einleitet. Zur Aufnahme von Druckkräften ist im unteren Bereich des Isolierkörpers 8 ein Drucklager 12 vorgesehen, welches in Figur 1b in einem vergrößerten Ausschnitt dargestellt ist.

Das Drucklager 12 weist zwei sich aneinander abstützende Druckelemente, ein balkonseitiges Druckelement 14 und ein geschossdeckenseitiges Druckelement 16 auf, die an Balkon- 4 bzw. Geschossdecke 6 angeformt oder beim Gießen der Balkonplatte 4 bzw. der Geschossdecke 6 mit ausgegossen werden. Alternativ können auch vorgefertigte Druckelemente, z. B. aus Holz oder einem Verbundwerkstoff hergestellt werden.

Zur Aufnahme des Drucklagers 12 ist in dem Isolierkörper 8 eine Ausnehmung 18 vorgesehen, die das Drucklager 12 aufnimmt. In die Ausnehmung 18 sind zwei Kartuschen, eine balkonseitige Kartusche 20 und eine geschossdeckenseitige Kartusche 22, eingesetzt, die jeweils wannenförmig ausgestaltet sind. Die Geometrie der Kartuschen 20, 22 ist in den Figuren 3a und 3b eingehender erläutert. Die Kartuschen 20, 22 sind so ausgerichtet, dass die Wannenböden 24, 26 aneinanderliegen.

Die Kartusche 20, 22 bestehen gemäß der ersten Ausführungsform der Erfindung aus einem Material mit guten Gleiteigenschaften, insbesondere aus POM (Polyacetal), und bilden dadurch ein Gleitlager 28. Auch andere Materialien mit einem niedrigen Haftreibungskoeffizienten bzw. mit guten Gleiteigenschaften aufeinander sind einsetzbar, so zum Beispiel PTFE (Teflon), PP, PE, PA und dergleichen.

Das Gleitlager 28 dient zur Aufnahme von Relativbewegungen zwischen Balkon 4 und Geschossdecke 6, wie sie beispielsweise bei Belastung des Balkons und insbesondere bei unterschiedlichen oder schwankenden Temperaturen zwischen Balkon 4 und Geschossdecke 6 entstehen. Im Winter nimmt die Balkonplatte 4 in etwa die Außentemperatur an, während die Geschossdecke 6 durch die Heizung des Innenraums des betreffenden Gebäudes meist Temperaturen zwischen 18 und 24° Celius aufweist. Im Sommer hingegen kann sich das Verhältnis umdrehen und die Balkondecke 4 eine höhere Temperatur annehmen als die Geschossdecke 6.

Die wärmeausdehnungsbedingten Relativverschiebungen zwischen Balkon 4 und Geschossdecke 6 führen zu Verschiebungen der balkonseitigen Kartusche 20 und der geschossseitigen Kartusche 22 gegeneinander, welche durch das Gleitlager 28, welches durch die Wannenböden 24, 26 gebildet ist, aufgenommen werden.

Im Innenbereich der wannenförmigen Kartuschen 20, 22 sind jeweils Einsatzteile 30, 32 vorgesehen, welche in dem dargestellten Ausführungsbeispiel aus Faserbeton mit gerichteten Fasern besteht. Ein derartiger Faserbeton mit gerichteten Fasern hat orthotrope Eigenschaften, das heißt unterschiedliche Elastizitätskoeffizienten in unterschiedliche Richtungen und ist vor dem Gießen von Balkon 4 und Geschossdecke 6 in die jeweilige Kartusche 20, 22 in den Wannenboden 24, 26 eingelegt.

Beim Vergießen der Decken 4, 6 mit flüssigem Beton gehen die Einsatzteile 30, 32 eine Verbindung mit dem Beton ein, welcher in den Innenraum der Kartuschen 20, 22 einfließt. Dadurch wird der Beton in diesem Bereich ertüchtigt, das heißt, er kann höhere Druckkräfte aufnehmen, da er nicht wie normaler Beton seitlich ausreißen kann. Die Fasern sind im Wesentlichen senkrecht zur Richtung der Druckkraft ausgerichtet, also im Wesentlichen parallel zum Wannenboden 24, 26 und parallel zur Gleitfläche des Gleitlagers 28.

Die Ertüchtigung des Betons basiert darauf, dass die durch Druck entstehende Querdehnung an der Oberfläche des Betons reduziert wird, da durch die stoffschlüssige Verbindung von Beton und von Einsatzteil 30, 32 der Beton umschnürt wird und dadurch höhere Druckkräfte aufnehmen und übertragen kann.

Im Resultat kann das Drucklager 12 kleiner dimensioniert werden, was die Isolationseigenschaften des Anschlusselements 2 verbessert und Wärmeverluste mindert.

Ein weiterer Vorteil des Faserbetoneinsatzteils 30, 32 ist, dass es zusätzliche Isolationseigenschaften aufweist und damit die Wärmeleitung zwischen Balkondecke 4 und Geschossdecke 6 reduziert.

Ein zusätzlicher Vorteil der bevorzugt hochfesten Faserbetoneinsatzteile 30, 32 ist, dass entgegen der Wirkung bei einem Elastomerlager nicht durch die Querdehnung des Materials selbst zusätzliche Querkräfte auf die Betondrucklager übertragen werden, welche ein vorzeitiges Versagen der Drucklager begünstigen würde.

Figur 2a zeigt eine Draufsicht auf einen Ausschnitt auf ein verbautes erfindungsgemäßes Anschlusselement 2 gemäß der ersten Ausführungsform der Erfindung. Der Isolierkörper 8 ist, wie bereits dargestellt, quaderförmig und langgestreckt und weist insgesamt vier Drucklager 12 auf, die in etwa gleich beabstandet zueinander in dem Anschlusselement 2 vorgesehen sind. Weiterhin sind in der Draufsicht die Zugstäbe 10 und Querkraftstäbe 34 zur Aufnahme von Querkräften dargestellt.

In Figur 2b ist eine Frontalansicht balkonseitig auf ein Anschlusselement 2 dargestellt, in dem die Anordnung der Drucklager 12 im unteren Bereich und die Anordnung der Zugstäbe 10 im oberen Bereich des Anschlusselementes 2 zu erkennen ist.

Figur 2c zeigt eine schematische perspektivische Darstellung der Ausbildung des Anschlusselements, in dem insbesondere die Geometrie der Querkraftstäbe 34 dargestellt ist, welche sich schräg durch den Isolierkörper durcherstrecken und somit von einem oberen Bereich der Geschossdecke 6 zu einem unteren Bereich der Balkondecke 4 geführt werden.

Figur 3a zeigt zwei erfindungsgemäße Betonierkartuschen 20, 22 in vergrößerter Darstellung. Eine erfindungsgemäße Betonierkartusche 20, 22 ist wie ein schiefer Pyramidenstumpf aufgebaut, sämtliche andere kegelstumpfartigen Formen eignen sich jedoch auch. Verjüngende Strukturen nach vorne hin haben bessere Wärmeleitungseigenschaften, da die Kontaktflächen kleiner ausfallen.

Die pyramidenstumpfartigen Betonierkartuschen 20, 22 sind insbesondere so gestaltet, dass sie in Einbauausrichtung einen ebenen unteren Boden 20.1, 22.1 aufweisen und eine schräg nach oben hin verlaufende obere Wandung 20.2, 22.2. Diese Geometrie bewirkt, dass der Beton beim Eingießen blasenfrei einläuft und die Drucklagerstruktur eine optimale Festigkeit erreicht. Die Kartuschen 20, 22 weisen im dargestellten Ausführungsbeispiel eine äußere Höhe hₐ von etwa 55 mm und eine innere Höhe von hᵢ von etwa 40 mm. Die Tiefe t einer Kartusche 20, 22 entspricht in etwa 40 mm, sodass die Gesamttiefe z. T. in etwa der Dicke des Isolierkörpers 8 entspricht.

Die Frontalansicht nach Figur 3b zeigt eine Außenbreite bₐ der Kartusche 20 von 100 mm und eine Innenbreite bᵢ von 80 mm. Wannenbodenseitig ist je das Einsatzteil 30, 32 vorgesehen, wie bereits zuvor beschrieben.

Figur 3c zeigt die Kartuschen 20, 22 in schematischer perspektivischer Darstellung.

Figur 4a zeigt ein weiteres Ausführungsbeispiel der Erfindung in einer Querschnittsdarstellung. Das dortige Anschlusselement 102 dient zur Anbindung eines Balkons 104 an eine Geschossdecke 106. Zur thermischen Isolierung gegeneinander ist ein Isolierkörper 108 vorgesehen, durch welchen wenigstens ein Zugstab 110 durchgeführt ist.

Im Gegensatz zur zuerst dargestellten Ausführungsform gemäß der Figuren 1a bis 3c ist in einer für ein Drucklager 112 gebildeten Ausnehmung 118 kein Kartuschenpaar eingesetzt, sondern die Wände der Ausnehmung 118 sind mit einem Kunststoffmaterial z. B. Polycoethan oder Polyurethan, zur Sicherstellung der Betonqualität des Drucklagers, beschichtet.

Ein Gleitlager 128 wird durch zwei Einsatzteile 130, 132 gebildet, welche, wie in den Figuren 4b und 5, zweischichtig ausgebildet sind. Die Einsatzteile 130, 132 weisen eine Gleitschicht 134 auf, wobei die Einsatzteile 130, 132 so ausgerichtet sind, dass die zugehörigen Gleitschichten aufeinander gleiten. Zum Beton hin ist eine Faserbetonschicht 136 vorgesehen, welche die zum vorherigen Ausführungsbeispiel beschriebenen Effekte bewirkt.

In einer vorteilhaften nicht dargestellten Ausführungsform können beide Einsatzteile 130, 132 auch zur einfacheren Montage über schmale Stege miteinander verbunden sein, wobei die Stege so ausgebildet sind, dass diese bereits bei geringen Relativbewegungen zueinander bricht. Die Einsatzteile 130, 132 werden vor dem Gießen der Decken 104, 106 in die Ausnehmung 118 des Gleitlagers eingesetzt.

Alternativ werden die beiden Einsatzteile bereits bei der Herstellung des Anschlusselements so in der Ausnehmung platziert, dass kein nachträgliches Einsetzen erforderlich ist.

Bezugszeichenliste
- 2: Anschlusselement
- 4: Balkon
- 6: Geschossdecke
- 8: Isolierkörper
- 10: Zugstab
- 12: Drucklager
- 14: balkonseitiges Druckelement
- 16: geschossdeckenseitiges Druckelement
- 18: Ausnehmung
- 20: balkonseitige Kartusche
- 20.1: unterer Boden
- 22.1: obere Wandung
- 22: geschossdeckenseitige Kartusche
- 24, 26: Wannenboden
- 28: Gleitlager
- 30, 32: Einsatzteil
- 34: Querkraftstäbe
- 102: Anschlusselement
- 104: Balkon
- 106: Geschossdecke
- 108: Isolierkörper
- 110: Zugstab
- 112: Drucklager
- 118: Ausnehmung
- 128: Gleitlager
- 130, 132: Einsatzteil
- 134: Gleitschicht
- 136: Faserbetonschicht

## Patentansprüche

1. Anschlusselement für Betonbauteile (4, 6, 104, 106), insbesondere zum Anschluss einer Kragplatte (4, 104) an eine Geschossdecke (6, 106), mit einem Isolierkörper (8, 108) und einem Drucklager (12, 112), welches wenigstens ein Gleitlager (28, 128) aufweist, **dadurch gekennzeichnet, dass** zwischen Betonbauteil (4, 6, 104, 106) und Gleitlager (28, 128) wenigstens ein Einsatzteil (30, 32, 130, 132) mit einer bezogen auf die Druckkraftrichtung höheren Querdehnfestigkeit als der verwendete Beton vorgesehen ist.

2. Anschlusselement nach Anspruch 1, **dadurch gekennzeichnet, dass** das Einsatzteil (30, 32, 130, 132) in Druckkraftrichtung eine höhere Elastizität als der verwendete Beton aufweist.

3. Anschlusselement nach Anspruch 1 oder 2, **dadurch gekennzeichnet, dass** das Einsatzteil (30, 32, 130, 132) orthotrope Materialeigenschaften aufweist.

4. Anschlusselement nach einem der vorangegangenen Ansprüche, **dadurch gekennzeichnet, dass** das Einsatzteil als Druckelement ausgebildet ist.

5. Anschlusselement nach einem der vorangegangenen Ansprüche, **dadurch gekennzeichnet, dass** zwischen Betonbauteil (4, 6, 104, 106) und Einsatzteil (30, 32, 130, 132) ein Druckelement (14, 16, 114, 116) vorgesehen ist.

6. Anschlusselement nach Anspruch 5, **dadurch gekennzeichnet, dass** das Druckelement (14, 16, 114, 116) in dem jeweiligen Betonbauteil (4, 6, 104, 106) ausgebildet ist.

7. Anschlusselement nach einem der vorangegangenen Ansprüche, **dadurch gekennzeichnet, dass** das Einsatzteil (30, 32, 130, 132) im Wesentlichen aus einem Faserverbundwerkstoff mit gerichteten Fasern und/oder im Wesentlichen aus Faserbeton besteht.

8. Anschlusselement nach einem der vorangegangenen Ansprüche, **dadurch gekennzeichnet, dass** das oder die Drucklager (12, 112) in wenigstens einer Ausnehmung (18, 118) des Isolierkörpers (8, 108) ausgebildet sind.

9. Anschlusselement nach einem der vorangegangenen Ansprüche, **dadurch gekennzeichnet, dass** wenigstens eine Kartusche (20, 22) vorgesehen ist, die im Gebrauchszustand in der oder den Ausnehmungen (18, 118) eingesetzt ist.

10. Anschlusselement nach Anspruch 15, **dadurch gekennzeichnet, dass** die Kartusche (20, 22) wannenartig ausgebildet ist und der Wannenboden (24, 26) eine Gleitfläche des Gleitlagers (28, 128) bildet, wobei die Kartusche (20, 22) bevorzugt kegelstumpfartig, insbesondere kreiskegelstumpfartig oder pyramidenstumpfartig, insbesondere nicht rotationssymmetrisch, ausgebildet ist.

11. Einsatzteil für ein Drucklager (12, 112) eines Anschlusselementes (2, 102), bestehend im Wesentlichen aus einem Material mit einer bezogen auf die Druckkraftrichtung höheren Querdehnfestigkeit als das verwendete Material des Anschlusselementes.

12. Einsatzteil nach Anspruch 11, **dadurch gekennzeichnet, dass** das Material ein Fasermaterial mit gerichteten Fasern, im Wesentlichen Faserbeton, Holz, Leichtbeton und/oder Faserverbundmaterial ist.

13. Einsatzteil nach einem der Ansprüche 11 oder 12, **dadurch gekennzeichnet, dass** an dem Einsatzteil eine Schicht (134) oder ein Abschnitt aus einem Gleitmaterial vorgesehen ist, wobei als Gleitmaterial bevorzugt POM, PP, PA und/oder PE verwendet wird.

14. Kartusche für ein Drucklager (12, 112) eines Anschlusselementes (2, 102), **dadurch gekennzeichnet, dass** die Kartusche (20, 22) aus einem Kunststoff, insbesondere POM, PP, PA oder PE, insbesondere mit guten Gleiteigenschaften besteht.

15. Kartusche nach Anspruch 14, **dadurch gekennzeichnet, dass** die Kartusche (20, 22) wannenartig ausgebildet ist und der Wannenboden (24, 26) eine Gleitfläche des Gleitlagers (28, 128) bildet, wobei die Kartusche (20, 22) bevorzugt kegelstumpfartig, insbesondere kreiskegelstumpfartig oder pyramidenstumpfartig, insbesondere nicht rotationssymmetrisch, ausgebildet ist.
